# EUROPÄISCHE PATENTSCHRIFT

(11) **EP 1 967 360 B1**
(45) Veröffentlichungstag und Bekanntmachung des Hinweises auf die Patenterteilung: **05.08.2015**
(21) Anmeldenummer: 08003049.7
(22) Anmeldetag: 19.02.2008
(51) Int. Cl.: B41N 6/00, B41F 27/10

(54) **Sleeve und Spannwerkzeug zur Verwendung in einem System aus einem Spannwerkzeug und mindestens einer Sleeve**
Sleeve and clamp tool for use in a system comprising one clamp tool and at least one sleeve
Manchon et outil de serrage destinés à l'utilisation dans un système constitué d'un outil de serrage et d'au moins un manchon

(30) Priorität: 08.03.2007 DE 102007011252
(43) Veröffentlichungstag der Anmeldung: 10.09.2008
(73) Patentinhaber: SAUERESSIG GMBH & CO., 48691 Vreden (DE)
(72) Erfinder: Saueressig, Kilian, 48691 Vreden (DE)
(74) Vertreter: Angerhausen, Christoph

(56) Entgegenhaltungen:
- EP-A1- 1 327 522
- EP-A1- 1 702 745
- EP-A2- 1 004 455
- US-A- 4 624 184
- US-A1- 2003 157 285

## Beschreibung

Die Erfindung betrifft eine Sleeve und ein Spannwerkzeug zur Verwendung in einem System, das aus einem Spannwerkzeug und mindestens einer Sleeve besteht.

In der Flexodruckindustrie sind zahlreiche derartige Systeme im Einsatz, bei denen die Sleeves mit Hilfe von Luftdruck montiert werden. Die Trägerzylinder für die Sleeves sind dabei relativ einfach aufgebaut, hingegen sind die Sleeves selbst komplex. Beispiele sind in der EP 0 865 933 A1 und in der EP 1 361 073 A2 gezeigt. Die Sleeves bestehen dabei aus mehreren Schichten, um das Montieren und Spannen zu ermöglichen.

Aus dem Tiefdruckbereich sind Systeme bekannt, welche mit mehreren Spannsegmenten arbeiten, wie bei der US 5,971,314 und der US 4,624,184, wobei die letztere hydraulische Spannsegmente verwendet. Diese Systeme besitzen viele Bauteile und verfügen über keine homogene Spannkraft über die gesamte Fläche der Sleeves. Andererseits gibt es hydraulische Spannsysteme, die zwar die homogene Spannkraft bieten, wie zum Beispiel das System nach der US 3,166,013, welche aber keine ausreichende Biegesteifigkeit und Druckfestigkeit aufweisen und auch keine ausreichend starke Kraftübertragung auf die zu spannenden Sleeves sicherstellen können.

Die EP 1 327 522 A1 offenbart ein Spannwerkzeug zur Verwendung in einem System aus einem Spannwerkzeug und mindestens einer Sleeve, mit einem Innenkörper mit einer Mittelachse und einem Außenkörper mit einer Mittelachse, die zur Mittelachse des Innenkörpers koaxial ist, wobei der Innenkörper und der Außenkörper im Bereich ihrer Stirnseiten unter Bildung von Zugankern fest und druckdicht miteinander verbunden sind und eine Einrichtung zum Beaufschlagen der zu seiner Mittelachse weisenden Fläche des Außenkörpers mit Druck vorgesehen ist. Ähnliche Vorrichtungen sind auch aus der EP 1 004 455 A2 und aus der EP 1 703 745 A1 bekannt.

Es ist die Aufgabe der vorliegenden Erfindung, ein System aus mindestens einer Sleeve und einem Spannwerkzeug und auch ein Verfahren zum Herstellen einer Sleeve zur Verfügung zu stellen, die deutlich günstiger in der Herstellung und auch qualitativ hochwertiger sind als die Systeme, die bisher verwendet werden.

Diese Aufgabe wird durch ein Spannwerkzeug zur Verwendung in einem System aus einem Spannwerkzeug und mindestens einer Sleeve nach Anspruch 1 gelöst. Ein entsprechendes System ist Gegenstand des Anspruchs 8 und ein Verfahren zum Herstellen einer Sleeve ist in Anspruch 15 angegeben. Die abhängigen Ansprüche betreffen jeweils vorteilhafte Ausführungsformen der Erfindung.

Erfindungsgemäß ist vorgesehen, dass sich das Spannwerkzeug dadurch auszeichnet, dass der Außenkörper im Bereich zwischen den Zugankern ein Material mit niedrigerem Elastizitätsmodul als dem des restlichen Materials des Außenkörpers aufweist. Dabei kann die Sleeve vollständig aus einem gießbaren Material hergestellt sein. Das gießbare Material kann ein elastomerer oder duromerer Kunststoff sein, insbesondere ein Epoxyharz, oder aber ein Metall oder eine Metall-Legierung. Das gießbare Material kann dabei mit das Elastizitätsmodul und/oder die Formsteifigkeit und/oder die Leitfähigkeit erhöhenden und/oder das Gewicht reduzierenden Füllstoffen versetzt sein, insbesondere Glasfasern, Glasballonen, Aramidfasern, Kohlenstoff-Faser, elektrisch leitfähigen Fasern und bandförmigen Materialien. Die Sleeves werden somit in einem Gießverfahren hergestellt, das sowohl im Vakuum als auch unter normalen Atmosphärendruck oder Überdruck durchgeführt werden kann.

Im Vergleich zum Stand der Technik, der vorrangig Polyurethanschäume verwendet, haben beispielsweise Epoxyharze mit einer Glasfaser- oder Glasballonfüllung eine erhöhte mechanische Festigkeit und eine bessere Formbeständigkeit bei wesentlich geringerem Wärmeausdehnungskoeffizienten und deutlich höherer Druckfestigkeit. Beim Guß von nach der Erfindung geeigneten Metallen oder Metall-Legierungen, wie Aluminium oder Buntmetallen, beispielsweise Kupfer, gelten dieselben Vorteile. Die erhöhte Formbeständigkeit bewirkt in den verschiedenen Veredelungsprozessen, wie Gummierung, Galvanisierung, Beschichtung mit verschiedensten Materialen als auch im späteren Druckprozeß eine deutlich verbesserte Maßhaltigkeit, was Rundlaufeigenschafen und Umfang betrifft und sorgt somit für ein verbessertes und stabileres Druckergebnis.

Das Innenprofil der Sleeve kann dabei konisch oder zylindrisch sein. Konische Innenkonturen können auf einem entsprechenden kegeligen Werkzeug hergestellt werden, wobei aufgrund der Entformungsschräge eine spätere Entformung kein Problem darstellt. Bei Innenkonturen, die nicht konisch sind, wird die Sleeve auf einem expandierten Formwerkzeug hergestellt, welches nach der Abformung kontraktiert wird und dadurch eine problemlose Entformung zuläßt. Die Außenform, also die Gießform, kann dabei analog zum Fertigungskern auch als expandierbare Form ausgelegt sein.

Je nach Wahl der Materialzusammensetzung können unterschiedliche Kraft-Dehnungskurven der Sleeves eingestellt werden. Je nach Auslegung und Expansionsdruck bei der Herstellung einer Sleeve auf einem expandierbaren Kern können verschiedenste Innenkonturen erzeugt werden, beispielsweise können Sleeves hergestellt werden, die über ihre Länge eine variierende Wanddicke aufweisen und somit die spätere Biegung, wie sie in einer Druckmaschine auftritt, ausgleichen. Die variierende Wandstärke wird dabei nicht über einen späteren Zerspanungsprozeß erzeugt, sondern über das variable Kernprofil des Herstellwerkzeugs. Erfindungsgemäß ist dabei der Fertigungskern wie das unten beschriebene Spannwerkzeug aufgebaut.

Es wird somit ein zylindrisches als auch ein konisches Sleevesystem beschrieben, das im wesentlichen in nur einem Arbeitsgang hergestellt wird und später flexibel an den benötigen Druckumfang bzw. Prägeumfang angepaßt werden kann, ohne daß dieses in der Fertigung vorher berücksichtigt werden müßte. Die erfindungsgemäßen Sleeves sind dabei in der Verarbeitung als auch im Druckprozeß wesentlich formstabiler als herkömmliche Sleeves. So können für die günstigere Anpassung an die verschiedenen Druckumfänge auch mehrere Sleeves unter Verwendung des erfindungsgemäßen Spannwerkzeugs ineinander geschoben und gleichzeitig gespannt werden, ohne daß besondere Bohrungen, Ventile oder andere Hilfsmittel benötigt werden.

Die zum Einsatz kommenden Trägerkerne für die Sleeves sind dabei in ihrer Herstellung ähnlich aufwendig wie vergleichbare, mit Luft arbeitende Systeme, aber deutlich günstiger als mechanische oder hydraulische Spannwellen, die heute in der Flexo- bzw. Tiefdruckindustrie verwendet werden. Da die Trägerkerne jedoch in wesentlich geringeren Stückzahlen als die Sleeves benötigt werden, ergibt für den Anwender der neuen Technologie nicht nur ein Qualitäts-, sondern auch ein Kostenvorteil.

Die Einrichtung zum Beaufschlagen der zu seiner Mittelachse weisenden Fläche des Außenkörpers mit Druck weist bevorzugt mindestens einen im Innenkörper vorgesehenen Kanal auf, der in die von seiner Mittelachse wegweisenden Fläche des Innenkörpers mündet.

Vorzugsweise ist der Innenkörper im Bereich seiner Stirnseiten zur Bildung der Zuganker mit größerer Wandstärke ausgebildet ist als in einem Mittelbereich. Weiter bevorzugt ist der Bereich größerer Wandstärke des Innenkörpers als Ringflansch ausgebildet, an dem die Stirnseiten des Außenkörpers anliegen.

Schließlich kann der Außenkörper eine zumindest in axialer Richtung variable Wandstärke aufweisen.

Das Spannwerkzeug trägt dem Erfordernis Rechnung, daß für hochwertige Druck- und Prägeanwendungen ein sehr homogenes Spannen der Sleeves auf einem Trägerkern bzw. einer Spannwelle gewährleistet sein muß. Herkömmliche, segmentierte mechanische oder hydraulische Spannsysteme sind für ein hochwertiges Druckergebnis nachteilig, da jegliche Welligkeit, Druckunterschiede über den Umfang oder die Länge des Spannmittels und unterschiedliche Dehnungen an der Oberfläche des Spannmittels eine negative Auswirkung auf das spätere Druckergebnis haben.

Damit wird insbesondere in Verbindung mit einer oder mehreren Sleeves der vorliegenden Erfindung ein hoch maßhaltiges System geschaffen, das dem immer größer werdenden Qualitätsanspruch der Industrie genügt.

Ein erfindungsgemäßes Spannwerkzeug kann zum Herstellen einer Sleeve verwendet werden.

Ein Verfahren zum Herstellen einer Sleeve weist folgende Schritte auf:
a) Bereitstellen eines Fertigungskerns mit den Merkmalen eines erfindungsgemäßen Spannwerkzeuges;
b) Expandieren des Fertigungskerns auf das gewünschte Innenmaß der Sleeve;
c) Umschließen des Fertigungskerns mit einer Außenform;
d) Vergießen des Hohlraums zwischen Fertigungskern und Außenform mit gießbarem Material, welches gegebenenfalls mit Füllstoffen versetzt ist;
e) Aushärten des gießbaren Materials; und
f) Aufheben der Expansion des Fertigungskerns.

Dabei kann vorgesehen sein, daß die Außenform als Außenrohr auf der Sleeve verbleibt. In den Hohlraum zwischen Fertigungskern und Außenform können Funktionselemente, wie Identifikationschips, eingebracht und in einem Arbeitsgang mit vergossen werden.

Im folgenden soll die Erfindung anhand der beigefügten Zeichnungen näher erläutert werden. Dabei zeigt:
- Figur 1: eine Längsschnittansicht eines Spannwerkzeuges nach dem Stand der Technik;
- Figur 2a: eine Längsschnittansicht eines Spannwerkzeuges nach einer ersten Ausführungsform;
- Figur 2b: eine Längsschnittansicht eines Spannwerkzeuges nach einer zweiten Ausführungsform;
- Figur 3: eine Längsschnittansicht eines Spannwerkzeugs ähnlich Figur 2 mit variabler Wandstärke des Außenkörpers;
- Figur 4: ein System aus einem Spannwerkzeug und mehreren Sleeves;
- Figur 5: eine schematische Darstellung eines Verfahrens für die Herstellung von Sleeves, die nicht über eine Entformungsschräge verfügen;
- Figur 6: eine Längsschnittansicht durch eine Sleeve mit metallischem Außenrohr;
- Figur 7: eine Längsschnittansicht durch ein System aus Spannwerkzeug mit Sleeve nach einer weiteren Ausführungsform der vorliegenden Erfindung.

Ein Spannwerkzeug oder Spannkern besteht im wesentlichen aus zwei Bauteilen, dem Innenkörper und dem Außenkörper. Nach dem Beispiel der Figur 1, das den Stand der Technik darstellt, insbesondere dem Teilbild (a), ist ein Außenkörper 10 aus Stahl an seinen Enden durch Schweißnähte 12, 12' mit einem koaxial angeordneten Innenkörper 20 fest verbunden. Die Bereiche 14, 14' dienen dabei als Zuganker, damit der Außenkörper 10 nicht schwimmend gelagert ist. Über einen durch den Innenkörper geführten Kanal 18 kann der Außenkörper 10 über ein Medium mit Druck beaufschlagt und expandiert werden. Dieser sich zwischen dem Innenkörper 20 und dem Außenkörper 10 aufbauende Druck sorgt dafür, daß, wie in Teilbild (b) dargestellt, sich der Außenkörper 10 unter Bildung eines Druckraumes 16 von dem Innenkörper 20 abhebt. Für den Aufbau hoher Drücke und die Übertragung großer Kräfte ist dieses System allerdings nicht geeignet, da die Verbindung in den Bereichen der Zuganker 14, 14', die in der Regel als Schrumpfsitz ausgelegt sind, nicht stabil genug ist und es sich daher bei solchen starken Belastungen wie eine schwimmende Lagerung verhält.

Figur 2a zeigt, wie diese Nachteile durch ein Spannwerkzeug nach der Erfindung kompensiert werden können. Hier sind die Randbereiche 24, 24' des Außenkörpers 10, die die Zuganker bilden, wesentlich stärker dimensioniert als im Stand der Technik nach Figur 1. Damit der Bereich zwischen den beiden Zugankern 24, 24' sich dennoch ausreichend dehnen läßt, weist er eine Beschichtung 22 aus einem Material mit einem wesentlich geringeren Elastizitätsmodul als dem restlichen Material des Außenkörpers 10 auf. Ein geeignetes Materialsystem kann beispielsweise aus Stahl mit einem entsprechend hohen Elastizitätsmodul und Epoxyharzen mit einem entsprechend niedrigen Elastizitätsmodul bestehen. Damit kann der Innenkörper 20 aufgrund der stabilen Zuganker 24, 24' somit wesentlich dicker als beim Stand der Technik gewählt werden und eine wesentlich höhere Biegesteifigkeit bereitstellen. Diese erhöhte Biegesteifigkeit wird zudem durch die Beschichtung 22 des Bereiches zwischen den beiden Zugankern 24, 24' noch deutlich verbessert, da sie aufgrund der großen Wandstärke das Widerstandsmoment des Verbundes deutlich erhöht, ohne die Dehnung wesentlich zu verringern. Das System verhält sich in der Praxis ähnlich wie ein herkömmlicher Stahlkern. Die schwimmende Lagerung und geringe Biegesteifigkeit sind kompensiert. Die Biegelinie kann aber noch deutlich verbessert werden, wie es im Zusammenhang mit Figur 3 erläutert ist.

Figur 2b zeigt eine Variante, bei der die Beschichtung 22 des Bereiches zwischen den beiden Zugankern 24, 24' direkt an den Innenkörper 20 angrenzt, so daß der freiliegende Teil des Außenkörpers 20 materialeinheitlich ist, beispielsweise aus Stahl.

In Figur 3 ist ein Spannwerkzeug dargestellt, bei dem der Teil des Außenkörpers 10 mit hohem Elastizitätsmodul in Längsrichtung mit unterschiedlichen Wandstärken ausgebildet ist. Dabei weist die Wand in ihren Endbereichen A, C eine höhere Wandstärke auf als im mittleren Bereich B. Im expandierten Zustand dehnen sich dann die Bereiche B mit der geringeren Wandstärke stärker als die A, C mit einer größeren Wandstärke. Da das variable Dickenprofil sich nicht an der Oberfläche wiederfindet, kann die Oberfläche im nicht expandierten Zustand beispielsweise zylindrisch oder auch kegelig sein, ohne eine Bombage an der Oberfläche aufzuweisen. Dies erhöht den nutzbaren Spannweg und macht die Bearbeitung des Materials mit geringerem Elastizitätsmodul der Beschichtung 22 einfacher. Es entsteht ein Spannwerkzeug, das über eine sehr homogene Biegekompensation und hohe Biegesteifigkeit verfügt und große Kräfte übertragen kann.

Analog dazu können auch Sleeves mit variabler Wandstärke hergestellt werden, ohne daß man dabei auf einen Kurvenschliff oder vergleichbare Fertigungsverfahren zurückgreifen müßte. Zu diesem Zweck wird ein Fertigungskern eingesetzt, der über eine variable Wandstärke verfügt. Durch die unterschiedlichen Wandstärken ergeben sich bei der Expansion unterschiedliche Dehnungen und Wege. Wird nun auf diesem Fertigungskern eine Sleeve hergestellt und nach der Aushärtung zylindrisch bearbeitet, so ergibt sich eine Sleeve mit unterschiedlicher Wandstärke. Diese Sleeve kann nachher auf einem Spannkern mit homogenem Spannweg gespannt werden. Das System aus Spannkern und Sleeve hat somit unterschiedliche Außendurchmesser, die beispielsweise für die Biegekompensation nützlich sein können.

Figur 4 zeigt ein System mit mehreren aufgespannten Sleeves 30, 40. Die Sleeves 30, 40 werden dazu auf den entspannten Spannkern aufgeschoben. Anschließend wird der Spannkern durch Einbringen eines fluiden Mediums durch den Kanal 18 zum Aufbau eines Druckraums 16 expandiert, wobei der Außenkörper 10 vom Innenkörper 20 abhebt. Die Spannkraft dehnt zunächst die über der Beschichtung 22 liegende Sleeve 30 und überträgt einen Teil der Spannkraft auf die darüberliegende Sleeve 40.

Ein Verfahren für die Herstellung von Sleeves nach einer Ausführungsform der Erfindung ist in Figur 4 veranschaulicht. Dabei wird als Fertigungskern vorzugsweise ein solcher verwendet, der die Merkmale des Spannwerkzeuges gemäß der vorliegenden Erfindung aufweist. Zunächst wird, wie in Teilbild (a) veranschaulicht, der Fertigungskern 100 auf das gewünschte Innenmaß der Sleeve expandiert. Anschließend wird der Fertigungskern 100 mit einer Außenform 110 derart umschlossen, daß sich ein Hohlraum 120 zwischen Fertigungskern 100 und Außenform 10 ergibt. Dieser Hohlraum 120 wird nun mit gießbarem Material, welches gegebenenfalls mit Füllstoffen versetzt ist, vergossen. Anschließend wird das gießbare Material ausgehärtet, die Sleeve 140 ist fertiggestellt. Die Expansion des Fertigungskerns 100 wird aufgehoben, wie in Teilbild (b) zu sehen, so daß die Sleeve 140 zum Entnehmen bereit ist. Der Außenmantel 110 kann dazu abgenommen werden oder nach einer Variante, die in Figur 6 dargestellt ist, gleichzeitig das Außenrohr der Sleeve bilden. Dabei kann vorgesehen sein, vor dem Vergießen in den Hohlraum 120 Funktionselemente 150, wie Identifikationschips, einzubringen.

Figur 7 zeigt einen Luftzylinder 200, wie er beispielhaft in einer heutigen Flexodruckmaschine zu finden ist. Um diesen Luftzylinder 200 wahlweise für den Einsatz von herkömmlichen Flexosleeves als auch für die in der Erfindung beschriebenen Sleeves einsetzen zu können, befindet sich auf dem Luftzylinder 200 ein Adapter 210. Der Adapter wird über einen Anschluß 218 mit Hilfe eines fluiden Mediums expandiert, beispielsweise hydraulisch, und sorgt somit durch Erweiterung des Druckraums 216 für den nötigen Reibschluß zwischen dem Luftzylinder 200 und der Sleeve 220. Wird der Spanndruck aufgehoben, so können wahlweise die Sleeve 220 als auch der Adapter 210 vom Luftzylinder 200 abgezogen werden. Zuganker 214, 214' dienen dazu, den Adapter 210 in beide Richtungen, sowohl zur Sleeve 220 als auch zum Luftzylinder 200 hin, zu dehnen. Die Innenfläche des Adapters ist dabei in der Regel zylindrisch geformt, die Außenfläche je nach Sleeve in der Regel zylindrisch oder konisch.

Das beschriebene System kann auch für den Tiefdruck, Offsetdruck bzw. Intagliodruck Im Rollen- und im Bogenverfahren und zur Prägung von bahn- und bogenförmigen Materialien eingesetzt werden.

Generell ist die Erfindung zur Herstellung von sehr maßhaltigen Hohlkörpern geeignet. Zur hochwertigeren und schnelleren Herstellung der Sleeves können die Werkzeuge über einen Temperierungskreislauf verfügen. Die Fertigungskerne können ebenfalls über einen solchen Temperierungskreislauf verfügen, und der hydraulische Spanndruck kann in der Maschine variabel eingestellt werden. Die Spannmittel selber zeichnen sich zudem durch eine absolut ebene Oberfläche aus, die im Vergleich zum Stand der Technik keinerlei Welligkeit besitzt. Hierdurch können in der Erfindung selbsttragende als auch nicht selbsttragende Sleeves aus den unterschiedlichsten Materialien eingesetzt und mit den Spannwerkzeugen gespannt werden.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Spannwerkzeug zur Verwendung in einem System aus einem Spannwerkzeug und mindestens einer Sleeve, mit
- einem Innenkörper (20) mit einer Mittelachse und
- einem Außenkörper (10) mit einer Mittelachse, die zur Mittelachse des Innenkörpers koaxial ist,
wobei der Innenkörper (20) und der Außenkörper (10) im Bereich ihrer Stirnseiten unter Bildung von Zugankern (24, 24') fest und druckdicht miteinander verbunden sind und eine Einrichtung (18) zum Beaufschlagen der zu seiner Mittelachse weisenden Fläche des Außenkörpers mit Druck vorgesehen ist,
**dadurch gekennzeichnet, dass** der Außenkörper (10) im Bereich zwischen dem Zugankern (24, 24') ein Material mit niedrigerem Elastizitätsmodul als dem des restlichen Materials des Außenkörpers (10) aufweist.

2. Spannwerkzeug nach Anspruch 1, **dadurch gekennzeichnet, dass** die Einrichtung zum Beaufschlagen der zu seiner Mittelachse weisenden Fläche des Außenkörpers (10) mit Druck mindestens einen im Innenkörper vorgesehenen Kanal (18) umfasst, der in die von seiner Mittelachse wegweisenden Fläche des Innenkörpers (20) mündet.

3. Spannwerkzeug nach Anspruch 1, **dadurch gekennzeichnet, dass** der Außenkörper (10) im Bereich seiner Stirnseiten zur Bildung von Zugankern (24, 24') mit größerer Wandstärke ausgebildet ist als in einem Mittelbereich.

4. Spannwerkzeug nach Anspruch 1, **dadurch gekennzeichnet, dass** der Bereich größerer Wandstärke des Außenkörpers (10) als Ringflansch ausgebildet ist, an dem die Stirnseiten des Außenkörpers anliegen.

5. Spannwerkzeug nach einem der Ansprüche 1 bis 4, **dadurch gekennzeichnet, dass** der Außenkörper (10) eine zumindest in axialer Richtung variable Wandstärke aufweist.

6. Spannwerkzeug nach Anspruch 1, **dadurch gekennzeichnet, dass** das Material mit geringerem Elastizitätsmodul Epoxyharz ist.

7. Verwendung eines Spannwerkzeuges nach einem der Ansprüche 1 bis 6 zum Herstellen einer Sleeve.

8. System aus einem Spannwerkzeug nach einem der Ansprüche 1 bis 7 und mindestens einer Sleeve, **dadurch gekennzeichnet, dass** die Sleeve vollständig aus einem gießbaren Material hergestellt ist.

9. System nach Anspruch 8, **dadurch gekennzeichnet, dass** das gießbare Material ein Epoxydharz ist.

10. System nach Anspruch 8 oder 9, **dadurch gekennzeichnet, dass** das gießbare Material mit das Elastizitätsmodul und/oder die Formsteifigkeit und/oder die Leitfähigkeit erhöhenden und/oder das Gewicht reduzierenden Füllstoffen versetzt ist, insbesondere Glasfasern, Glasballone, Aramidfasern, Kohlenstoff-Fasern, elektrisch leitfähigen Fasern und bandförmige Materialien.

11. System nach Anspruch 8, **dadurch gekennzeichnet, dass** das gießbare Material ein Metall oder eine Metall-Legierung ist.

12. System nach Anspruch 11, **dadurch gekennzeichnet, dass** das Metall Aluminium oder ein Buntmetall, wie Kupfer, ist.

13. System nach Anspruch 8, **dadurch gekennzeichnet, dass** die Sleeve ein konisches oder zylindrisches Innenprofil aufweist.

14. System nach Anspruch 8, **dadurch gekennzeichnet, dass** die Sleeve über ihre Länge eine variierende Wanddicke aufweist, die durch ein entsprechendes Innenprofil der Sleeve im Gießprozeß erzeugt ist.

15. Verfahren zum Herstellen einer Sleeve, mit folgenden Schritten:
a) Bereitstellen eines Fertigungskerns mit den Merkmalen eines Spannwerkzeuges nach einem der Ansprüche 1 bis 7;
b) Expandieren des Fertigungskerns auf das gewünschte Innenmaß der Sleeve;
c) Umschließen des Fertigungskerns mit einer Außenform;
d) Vergießen des Hohlraums zwischen Fertigungskern und Außenform mit gießbarem Material, welches gegebenenfalls mit Füllstoffen versetzt ist;
e) Aushärten des gießbaren Materials; und
f) Aufheben der Expansion des Fertigungskerns.

16. Verfahren nach Anspruch 15, bei dem die Außenform als Außenrohr auf der Sleeve verbleibt.

17. Verfahren nach Anspruch 15 oder 16, bei dem in den Hohlraum zwischen Fertigungskern und Außenform Funktionselemente, wie Identifikationschips, eingebracht werden.

18. Verfahren nach einem der Ansprüche 15 bis 17, bei dem ein Fertigüngskern bereitgestellt wird, der eine zumindest sich in axialer Richtung ändernde Wandstärke derart hat, dass sich nach dem Expandieren ein Außenprofil ergibt, das für eine Biegekompensation bei einem System aus einem Spannwerkzeug mit homogenem Spannweg und der fertiggestellten Sleeve sorgt.

## Claims

1. A clamp tool for use in a system comprising a clamp tool and at least one sleeve, comprising
- an inner body (20) having a center axis and
- an outer body (10) having a center axis, which is coaxial relative to the center axis of the inner body,
wherein the inner body (20) and the outer body (10) are connected in a firm and pressure-tight manner to one another in the region of their end faces while forming tension elements (24, 24'), and a means (18) is provided for applying pressure to the area of the outer body directed toward its center axis,
**characterized in that** in the region between the tension elements (24, 24') the outer body (10) includes a material having a modulus of elasticity lower than that of the rest of the material of the outer body (10).

2. The clamp tool according to Claim 1, **characterized in that** the means for applying pressure to the area of the outer body (10) directed toward its center axis comprises at least one channel (18) provided in the inner body, which joins the area of the inner body (20) directed away from its center axis.

3. The clamp tool according to Claim 1, **characterized in that** in order to form tension elements (24, 24'), the outer body (10) is designed with a wall thickness greater in the region of its end face than in a central region.

4. The clamp tool according to Claim 1, **characterized in that** the region of greater wall thickness of the outer body (10) is designed as an annular flange, against which the end faces of the outer body rest.

5. The clamp tool according to one of Claims 1 through 4, **characterized in that** the outer body (10) has a variable wall thickness, at least in the axial direction.

6. The clamp tool according to Claim 1, **characterized in that** the material having a lower modulus of elasticity is epoxy resin.

7. A use of a clamping tool according to one of Claims 1 through 6 for producing a sleeve.

8. A system comprising a clamp tool according to one of Claims 1 through 7, and at least one sleeve, **characterized in that** the sleeve is made entirely of a castable material.

9. The system according to Claim 8, **characterized in that** the castable material is epoxy resin.

10. The system according to Claim 8 or 9, **characterized in that** the castable material is mixed with modulus of elasticity- and/or stiffness- and/or conductivity-enhancing, and/or weight-reducing fillers, in particular, glass fibers, glass bubbles, aramide fibers, carbon fibers, electrically conductive fibers and strip-like materials.

11. The system according to Claim 8, **characterized in that** the castable material is a metal or a metal alloy.

12. The system according to Claim 11, **characterized in that** the metal is aluminum or a nonferrous metal, such as copper.

13. The system according to Claim 8, **characterized in that** the sleeve has a conical or cylindrical inner profile.

14. The system according to Claim 8, **characterized in that** the sleeve has a variable wall thickness over its length, which is produced by a corresponding inner profile of the sleeve during the casting process.

15. A method for producing a sleeve, comprising the following steps:
a) providing a production core having the features of a clamp tool according to one of Claims 1 through 7;
b) expanding the production core to the desired inner dimension of the sleeve;
c) enclosing the production core with an outer mold;
d) casting the cavity between the production core and the outer mold with casting material, which is optionally mixed with fillers.
e) curing the castable material; and
f) eliminating the expansion of the production core.

16. The method according to Claim 15, in which the outer mold remains as an outer tube on the sleeve.

17. The method according to Claim 15 or 16, in which functional elements, such as identification chips, are introduced into the cavity between the production core and the outer mold.

18. The method according to one of Claims 15 through 17, in which a production core is provided, which has a wall thickness varying at least in the axial direction in such a way that, after expansion, an outer profile results, which ensures a bending compensation in a system comprising a clamp tool having a homogenous tension path and the finished sleeve.

## Revendications

1. Outil de serrage pour utilisation dans un système constitué d'un outil de serrage et d'au moins un manchon comportant
- un corps intérieur (20) possédant un axe central et,
- un corps extérieur (10), possédant un axe central qui est coaxial avec l'axe central du corps intérieur,
le corps intérieur (20) et le corps extérieur (10) étant, dans la zone de leurs faces frontales, reliés l'un à l'autre d'une manière solidaire et étanche à la pression avec formation de tirants (24, 24'), et un dispositif (18) étant prévu pour appliquer une pression sur la surface du corps extérieur dirigée vers son axe central,
**caractérisé en ce que** le corps extérieur (10) présente, dans la zone entre les tirants (24, 24'), un matériau ayant un module d'élasticité plus petit que celui du matériau restant du corps extérieur (10).

2. Outil de serrage selon la revendication 1, **caractérisé en ce que** le dispositif pour appliquer une pression sur la surface du corps extérieur (10) dirigée vers son axe central comprend au moins un canal (18), prévu dans le corps intérieur, qui débouche dans la surface du corps intérieur (20) opposée à son axe central.

3. Outil de serrage selon la revendication 1, **caractérisé en ce que** le corps extérieur (10) est, dans la zone de ses faces frontales, et pour former des tirants (24, 24'), configuré avec une épaisseur de paroi plus grande que dans une zone centrale.

4. Outil de serrage selon la revendication 1, **caractérisé en ce que** la zone ayant une épaisseur de paroi plus grande du corps extérieur (10) est configurée comme une collerette annulaire, contre laquelle s'appuient les faces frontales du corps extérieur.

5. Outil de serrage selon l'une des revendications 1 à 4, **caractérisé en ce que** le corps extérieur (10) présente une épaisseur de paroi variable au moins dans la direction axiale.

6. Outil de serrage selon la revendication 1, **caractérisé en ce que** le matériau ayant un module d'élasticité plus petit est une résine époxy.

7. Utilisation d'un outil de serrage selon l'une des revendications 1 à 6 pour fabriquer un manchon.

8. Système constitué d'un outil de serrage selon l'une des revendications 1 à 7 et d'au moins un manchon, **caractérisé en ce que** le manchon est en totalité fabriqué à partir d'un matériau coulable.

9. Système selon la revendication 8, **caractérisé en ce que** le matériau coulable est une résine époxy.

10. Système selon la revendication 8 ou 9, **caractérisé en ce que** le matériau coulable est additionné de matières de charge réduisant le module d'élasticité et/ou la résistance de forme et/ou la conductivité, et/ou réduisant le poids, en particulier de fibres de verre, de ballonnets de verre, de fibres aramides, de fibres de carbone, de fibres conductrices de l'électricité et de matériaux en bande.

11. Système selon la revendication 8, **caractérisé en ce que** le matériau coulable est un métal ou un alliage métallique.

12. Système selon la revendication 11, **caractérisé en ce que** le métal est l'aluminium ou un métal non ferreux, tel que le cuivre.

13. Système selon la revendication 8, **caractérisé en ce que** le manchon présente un profil intérieur conique ou cylindrique.

14. Système selon la revendication 8, **caractérisé en ce que** le manchon présente sur sa longueur une épaisseur de paroi variable, qui est produite dans le procédé de coulée par un profil intérieur correspondant du manchon.

15. Procédé de fabrication d'un manchon, comportant les étapes suivantes :
a) mise à disposition d'un noyau de fabrication présentant les caractéristiques d'un outil de serrage selon l'une des revendications 1 à 7 ;
b) expansion du noyau de fabrication à la dimension intérieure souhaitée du manchon ;
c) enfermement du noyau de fabrication dans une forme extérieure ;
d) coulée dans la cavité située entre le noyau de fabrication et la forme extérieure d'un matériau coulable, qui est éventuellement additionné de matières de charge ;
e) durcissement du matériau coulable ; et
f) arrêt de l'expansion du noyau de fabrication.

16. Procédé selon la revendication 15, dans lequel la forme extérieure reste sous forme d'un tube extérieur sur le manchon.

17. Procédé selon la revendication 15 ou 16, dans lequel des éléments fonctionnels tels que des puces d'identification sont insérées dans la cavité située entre le noyau de fabrication et la forme extérieure.

18. Procédé selon l'une des revendications 15 à 17, dans lequel on met à disposition un noyau de fabrication qui présente une épaisseur de paroi variable au moins dans la direction axiale, de telle sorte qu'il se crée après l'expansion un profil extérieur qui assure une compensation de la flexion dans un système constitué d'un outil de serrage présentant un trajet de serrage homogène, et du manchon mis à disposition.
